# EUROPÄISCHE PATENTSCHRIFT

(11) **EP 3 715 008 B1**
(45) Veröffentlichungstag und Bekanntmachung des Hinweises auf die Patenterteilung: **24.04.2024**
(21) Anmeldenummer: 20166207.9
(22) Anmeldetag: 27.03.2020
(51) Int. Cl.: B21F 23/00, B21F 27/10, B21F 27/20

(54) **STABFÖRDERVORRICHTUNG ZUM FÖRDERN VON METALLSTÄBEN**
BAR CONVEYOR DEVICE FOR TRANSPORTING METAL BARS
DISPOSITIF DE CONVOYAGE DESTINÉ À TRANSPORTER DES BARRES MÉTALLIQUES

(30) Priorität: 28.03.2019 AT 502712019
(43) Veröffentlichungstag der Anmeldung: 30.09.2020
(73) Patentinhaber: apilion machines + services GmbH, 77694 Kehl (DE)
(72) Erfinder: Rapperstorfer, Hubert, 4652 Steinerkirchen (AT)
(74) Vertreter: Paustian & Partner Patentanwälte mbB

(56) Entgegenhaltungen:
- WO-A1-2017/067857
- DE-A1- 2 319 003
- DE-A1- 2 618 879
- DE-A1-102011 106 135
- DE-A1-102015 203 423

## Beschreibung

Die Erfindung betrifft eine Stabfördervorrichtung zum Fördern von Bewehrungsstahlstäben.

Aus der DE 10 2015 203423 A1 und der DE 10 2011 106135 A1 sind Fördervorrichtungen zum allgemeinen Fördern von Gütern bekannt.

Aus der DE29518140U1, der DE29615026U1, der DE29714109U1, der DE29714110U1, der WO2017041122A1 und der WO2018007836A1 sind diverse Fördermittel zur Manipulation von Metallstäben in Mattenschweißanlagen bekannt. Die bekannten Fördermittel weisen den Nachteil auf, dass eine exakte Positionierung der Metallstäbe und dabei eine hohe Förderleistung nicht ermöglicht wird. Aufgabe der vorliegenden Erfindung war es, die Nachteile des Standes der Technik zu überwinden und eine verbesserte Stabfördervorrichtung zur Verfügung zu stellen.

Diese Aufgabe wird durch eine Vorrichtung gemäß den Ansprüchen gelöst.

Erfindungsgemäß ist eine Stabfördervorrichtung zum Fördern von Bewehrungsstahlstäben, ausgebildet. Die Stabfördervorrichtung umfasst ein Fördermittel umfassend eine erste Umlenkstation und eine zweite Umlenkstation, welche in Förderrichtung zueinander beabstandet angeordnet sind. Weiters umfasst das Fördermittel ein erstes Zugmittel und ein zweites Zugmittel, wobei das erste Zugmittel und das zweite Zugmittel in Querrichtung zueinander beabstandet zwischen der ersten Umlenkstation und der zweiten Umlenkstation gespannt sind und wobei mehrere Auflageleisten ausgebildet sind, welche sich in Querrichtung erstrecken und mit dem ersten Zugmittel und mit dem zweiten Zugmittel gekoppelt sind, und zur Aufnahme von zumindest zwei nebeneinander angeordneten Metallstäben dienen, wobei in zumindest drei der Auflageleisten jeweils zumindest ein Magnet zum Fixieren der Metallstäbe ausgebildet ist.

Die erfindungsgemäße Stabfördervorrichtung weist den Vorteil auf, dass mittels des erfindungsgemäßen Fördermittels die Metallstäbe effizient gefördert werden können und exakt in einer vorgegebenen Position positioniert werden können.

Darüber hinaus ist das erfindungsgemäße Fördermittel einfach und kostengünstig herzustellen und weist aufgrund seiner robusten Bauweise eine lange Lebensdauer auf. Insbesondere beim Fördern von Bewehrungsstahlstäben, welche eine raue Oberfläche aufweisen, bietet die erfindungsgemäße Stabfördervorrichtung überraschende Vorteile bezüglich der Positionierbarkeit der Bewehrungsstahlstäbe.

Erfindungsgemäß weist das Fördermittel eine Unterlagsleiste für die Zugmittel auf, wobei die Unterlagsleiste zwischen den beiden Umlenkstationen angeordnet ist, und wobei im Bereich der Unterlagsleiste ein erster Abstand des Zugmittels von einer Achsebene größer ist, als ein zweiter Abstand des Zugmittels von der Achsebene im Bereich der Umlenkstationen. Durch diese Maßnahme kann erreicht werden, dass die Metallstäbe nur an jenen Auflageleisten aufliegen, welche zwischen den beiden Umlenkstationen angeordnet sind. Dadurch kann vermieden werden, dass beim Umlenken der Auflageleisten im Bereich der Umlenkstationen die Metallstäbe angehoben werden und somit aus ihrer vertikalen Position verschoben werden.

Erfindungsgemäß dient die Stabfördervorrichtung nicht nur zum Fördern von Metallstäben, sondern auch zum Fördern von Produkten, welche Metallstäbe umfassen. Dies können beispielsweise Bewehrungsmatten, Gitterträger, dreidimensionale Bewehrungselemente, wie sie in der AT516118B1 beschrieben sind, und dergleichen sein.

Weiters kann es zweckmäßig sein, wenn zumindest zwei Magnete an zumindest einer der Auflageleisten ausgebildet sind, welche in Querrichtung zueinander beabstandet sind. Dies bringt den Vorteil mit sich, dass lokale Maxima der Magnetkraft bereitgestellt werden können und die Metallstäbe in Querrichtung der Auflageleisten gesehen exakt zueinander positioniert werden können.

Ferner kann vorgesehen sein, dass die Zugmittel in Form einer Gliederkette ausgebildet sind. Besonders derartig ausgebildete Zugmittel können eine hohe Robustheit aufweisen.

Darüber hinaus kann vorgesehen sein, dass zumindest einzelne Glieder der Gliederkette eine Befestigungslasche zum Verbinden mit der Auflageleiste mittels eines Befestigungsmittels aufweisen. Durch diese Ausbildung können die Auflageleisten je nach Erfordernis in unterschiedlichem Abstand zueinander einfach an der Gliederkette befestigt werden.

Vorteilhaft ist auch eine Ausprägung, gemäß welcher vorgesehen sein kann, dass die Auflageleisten eine Basis und zwei U-Förmig an die Basis anschließende Schenkel aufweisen, wobei die Auflageleisten an deren Basis mit den Zugmitteln gekoppelt sind und an deren Schenkel zur Aufnahme der Metallstäbe ausgebildet sind. Besonders derartig ausgebildete Auflageleisten sind einfach herzustellen und in deren Ausführung robust und können darüber hinaus gut zur Aufnahme der Metallstäbe dienen.

Gemäß einer Weiterbildung ist es möglich, dass an den Schenkeln in einem Rasterabstand mehrere Positionierkerben zur Aufnahme der Metallstäbe ausgebildet sind. Dies bringt den Vorteil mit sich, dass die einzelnen Metallstäbe parallel zueinander positioniert werden können.

Ferner kann es zweckmäßig sein, wenn je Positionierkerbe ein Magnet vorgesehen ist. Durch diese Maßnahme kann erreicht werden, dass die Metallstäbe exakt in der Positionierkerbe gehalten werden können.

Weiters kann vorgesehen sein, dass die erste Umlenkstation und die zweite Umlenkstation jeweils ein erstes Zahnrad zur Aufnahme des ersten Zugmittels und ein zweites Zahnrad zur Aufnahme des zweiten Zugmittels aufweisen, wobei die beiden Zahnräder jeweils mittels einer Welle miteinander gekoppelt sind. Durch diese Maßnahme kann erreicht werden, dass die beiden Zugmittel exakt und synchron zueinander laufen und somit die Metallstäbe in Förderrichtung nicht relativ zueinander verschoben werden.

Erfindungsgemäß ist eine Mattenschweißanlage zum Herstellen von Bewehrungsmatten mit einer Stabfördervorrichtung, einer Querstablegevorrichtung und einer Stabschweißvorrichtung vorgesehen. Die Stabfördervorrichtung ist hierbei wie obig beschrieben ausgebildet.

Zum besseren Verständnis der Erfindung wird diese anhand der nachfolgenden Figuren näher erläutert.

Es zeigen jeweils in stark vereinfachter, schematischer Darstellung:
- Fig. 1: ein erstes Ausführungsbeispiel einer Mattenschweißanlage in einer perspektivischen Ansicht;
- Fig. 2: ein weiteres Ausführungsbeispiel einer Mattenschweißanlage mit zwei hintereinander angeordneten Fördermitteln in einer Seitenansicht;
- Fig. 3: eine Draufsicht eines möglichen Layouts einer Mattenfertigungsanlage;
- Fig. 4: eine perspektivische Ansicht eines ersten Ausführungsbeispiels eines Fördermittels;
- Fig. 5: eine Seitenansicht eines weiteren Ausführungsbeispiels eines Fördermittels mit einer Auflageleiste;
- Fig. 6: eine perspektivische Ansicht einer Stabfördervorrichtung mit mehreren Fördermitteln.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt eine Mattenschweißanlage 1 zur Herstellung von Bewehrungsmatten 2. Die Bewehrungsmatten 2 weisen Längsstäbe 3 und Querstäbe 4 auf. Die Längsstäbe 3 und die Querstäbe 4 können aus einem Bewehrungsstahl gefertigt sein.

Insbesondere können die Längsstäbe 3 und die Querstäbe 4 im Allgemeinen als Metallstab 5 bezeichnet werden.

Die Längsstäbe 3 und die Querstäbe 4 werden mittels der Mattenschweißanlage 1 zu einer Bewehrungsmatte 2 verschweißt.

Die Mattenschweißanlage 1 umfasst eine Stabfördervorrichtung 6, auf welche die Längsstäbe 3 aufgelegt werden und einer Stabschweißvorrichtung 7 zugeführt werden. Weiters umfasst die Mattenschweißanlage 1 eine Querstablegevorrichtung 8 welche zum Zuführen der Querstäbe 4 zur Stabschweißvorrichtung 7 dient. Insbesondere können mittels der Querstablegevorrichtung 8 die Querstäbe 4 unabhängig von der Stabfördervorrichtung 6 der Stabschweißvorrichtung 7 zugeführt werden.

Die Stabfördervorrichtung 6 umfasst ein Fördermittel 9, welches eine erste Umlenkstation 10 und eine zweite Umlenkstation 11 aufweist. Um die beiden Umlenkstationen 10, 11 ist ein Zugmittel 12 herumgeführt, welches umlaufend an den Umlenkstationen 10, 11 angeordnet ist. Das Zugmittel 12 kann in einer allgemeinen Ausführungsvariante beispielsweise als Förderband ausgebildet sein. Eine spezielle Ausführungsvariante des Fördermittels 9 wird in weiterer Folge in Fig. 4. noch detailliert beschrieben. Die erste Umlenkstation 10 und/oder die zweite Umlenkstation 11 können mittels eines Antriebsmotors angetrieben sein.

Durch den beschriebenen Aufbau des Fördermittels 9 weist dieses eine Förderrichtung 13 auf. Die Längsstäbe 3 werden so auf das Fördermittel 9 aufgelegt, dass sie in deren Längserstreckung parallel zur Förderrichtung 13 ausgerichtet sind.

Die Stabschweißvorrichtung 7 weist ein Portal 14 auf, an welchem zumindest zwei einander gegenüberliegende Schweißköpfe 15 angeordnet sind, welche ein Schweißkopfpaar bilden. Die Schweißköpfe 15 sind in einer 90° zur Förderrichtung 13 ausgerichteten Querrichtung 16 verschiebbar. Natürlich ist es auch denkbar, dass mehrere einander gegenüberliegende Schweißköpfe 15 ausgebildet sind, welche mehrere Schweißkopfpaare bilden.

Eine exakte Beschreibung der Stabschweißvorrichtung 7 bzw. deren Ausprägungsvarianten ist in der österreichischen Offenbarung AT520866B1 angeführt.

Die Querstablegevorrichtung 8 umfasst einen Gelenkarmroboter 17 der zum Manipulieren der Querstäbe 4 dient. Der Gelenkarmroboter 17 weist einen Greifkopf 18 auf, welcher an einem Ende des Roboteraufbaues angeordnet ist und zum Greifen der Querstäbe 4 dient. Insbesondere kann vorgesehen sein, dass der Greifkopf 18 mehrere Greifer 19 aufweist, welche in einem Abstand G 20 zueinander beabstandet angeordnet sind.

Weiters kann eine Profilschiene 21 vorgesehen sein, welche mit dem Gelenkarmroboter 17 gekoppelt ist und an welcher die einzelnen Greifer 19 angeordnet sind. Insbesondere kann vorgesehen sein, dass die Greifer 19 mittels Abstandhalter 22 an der Profilschiene 21 angeordnet sind. Die Profilschiene 21 kann beispielsweise aus einem Aluminiumprofil gebildet sein, welches eine geringe Masse aufweist. Durch die Verwendung von mehreren Greifern 19 kann eine Biegung der Querstäbe 4 durch deren eigene Masse weitestgehend unterbunden werden. Insbesondere kann vorgesehen sein, dass die Querstäbe 4 mittels dem Gelenkarmroboter 17 einzeln aufgenommen werden können und im Bereich der Stabschweißvorrichtung 7 positioniert werden können.

Weiters kann eine Querstabfördervorrichtung 23 vorgesehen sein, welche im Aktionsbereich des Gelenkarmroboters 17 angeordnet ist und zum Zufördern der Querstäbe 4 dient. Im vorliegenden Ausführungsbeispiel weist die Querstabfördervorrichtung 23 eine Förderrichtung 24 auf, welche parallel zur Förderrichtung 13 des Fördermittels 9 ausgerichtet ist.

In anderen nicht dargestellten Ausführungsbeispielen kann natürlich auch vorgesehen sein, dass die Querstabfördervorrichtung 23 anders als hier beschrieben positioniert bzw. ausgerichtet ist.

Anhand der Fig. 1 wird ein möglicher Verfahrensablauf zum Betrieb der Mattenschweißanlage 1 beschrieben.

In einem ersten Verfahrensschritt werden die Längsstäbe 3 auf das Fördermittel 9 aufgelegt. Dies kann beispielsweise mit einem schematisch dargestellten Hebemittel 25 erfolgen.

Die auf einer Auflagefläche 26 des Fördermittels 9 aufgelegten Längsstäbe 3 werden in einem weiteren Verfahrensschritt mittels dem Fördermittel 9 zur Stabschweißvorrichtung 7 transportiert. Parallel dazu wird mittels der Querstablegevorrichtung 8 ein Querstab 4 von der Querstabfördervorrichtung 23 entnommen und mittels dem Greifkopf 18 ebenfalls im Bereich der Stabschweißvorrichtung 7 positioniert.

Wenn sowohl die Längsstäbe 3 als auch der mittels dem Greifkopf 18 positionierte Querstab 4 ihre vorgesehene Schweißposition im Bereich der Stabschweißvorrichtung 7 erreicht haben, kann der Querstab 4 mittels der Schweißköpfe 15, insbesonders jeweils mittels zweier Schweißköpfe eines Schweißkopfpaares mit den Längsstäben 3 verschweißt werden.

Hierbei können mehrere Schweißkopfpaare mit einander gegenüberliegenden Schweißköpfen 15 vorgesehen sein, mittels welcher parallel zueinander mehrere Schweißvorgänge durchgeführt werden können.

Jeweils nach erfolgter Schweißung des Querstabes 4 mit einem der Längsstäbe 3 können die Schweißköpfe 15 paarweise in Querrichtung 16 verschoben werden, um den Querstab 4 mit einem weiteren Längsstab 3 verschweißen zu können.

Wenn der Querstab 4 an einer vordefinierten Anzahl von Schweißpunkten mit den Längsstäben 3 verschweißt ist und somit eine ausreichende Lagestabilität aufweist, können die Greifer 19 geöffnet werden und der Greifkopf 18 zur Querstabfördervorrichtung 23 bewegt werden, um einen neuen Querstab 4 aufnehmen zu können.

Parallel dazu können analog zu den bereits beschriebenen Verfahrensschritten die Schweißköpfe 15 in Querrichtung 16 verschoben werden, um weitere Längsstäbe 3 mit dem bereits teilweise verschweißten Querstab 4 verschweißen zu können.

Wenn der Querstab 4 an allen vorgesehenen Punkten mit den Längsstäben 3 verschweißt ist, können die Längsstäbe 3 mittels dem Fördermittel 9 vorgeschoben werden, bis eine weitere gewünschte Schweißposition erreicht ist. Parallel dazu kann der bereits aufgenommene weitere Querstab 4 mittels der Querstablegevorrichtung 8 im Bereich der Schweißvorrichtung 7 positioniert werden, um diesen ebenfalls verschweißen zu können.

Durch den erfindungsgemäßen Aufbau der Mattenschweißanlage 1 können Bewehrungsmatten 2 flexibel hergestellt werden, wobei ein flexibler Abstand der einzelnen Längsstäbe 3 bzw. Querstäbe 4 zueinander eingestellt werden kann.

Weiters kann vorgesehen sein, dass sich einzelne Längsstäbe 3 bzw. Querstäbe 4 nicht über die gesamte Länge bzw. Breite der Bewehrungsmatte 2 erstrecken, sondern dass durch segmentierte oder kürzere Längsstäbe 3 bzw. Querstäbe 4 Ausnehmungen in der Bewehrungsmatte 2 realisiert werden.

Durch den beschriebenen Aufbau des Fördermittels 9 ist es nicht notwendig, dass die Stabschweißvorrichtung 7 in Förderrichtung 13 des Fördermittels 9 bewegt wird. Durch diese Maßnahme kann der Aufbau der Mattenschweißanlage 1 möglichst einfach gehalten werden.

Wie aus Fig. 1 weiters ersichtlich, kann vorgesehen sein, dass eine Basis 27 des Gelenkarmroboters 17 in Querrichtung 16 gesehen seitlich neben dem Fördermittel 9 angeordnet ist.

Fig. 2 zeigt eine weitere und gegebenenfalls für sich eigenständige Ausführungsform der Mattenschweißanlage 1 in einer schematischen Seitenansicht.

Wie aus Fig. 2 ersichtlich, kann vorgesehen sein, dass die Stabfördervorrichtung 6 zum Zufördern der Längsstäbe 3 zur Stabschweißvorrichtung 7 mehrere hintereinander angeordnete Fördermittel 9 aufweist, welche unabhängig voneinander antreibbar sind.

Durch diese Maßnahme kann die gerade in der Stabschweißvorrichtung befindliche Bewehrungsmatte 2 verschweißt werden, wobei die obig beschriebenen Verfahrensschritte ausgeführt werden können. Hierbei kann der Vorschub der aktuell zu verschweißenden Längsstäbe 3 mit jenem Fördermittel 9 bewerkstelligt werden, welches der Stabschweißvorrichtung 7 nächstliegend angeordnet ist.

Parallel dazu können mittels der weiteren Fördermittel 9 oder dem weiteren Fördermittel 9 bereits weitere Längsstäbe 3 für eine weitere Bewehrungsmatte 2 bereitgestellt werden. Die weiteren Längsstäbe 3 können hierbei unabhängig von den ersten Längsstäben 3 in Förderrichtung 13 verschoben werden.

Weiters kann vorgesehen sein, dass zumindest einzelne der Fördermittel 9 in Förderrichtung 13 verschiebbar sind. Dadurch kann der Abstand zwischen den einzelnen Fördermitteln 9 variiert werden.

Weiters kann eine Abzugsvorrichtung 28 vorgesehen sein, welche zum Abtransport der bereits verschweißen Bewehrungsmatte 2 dient. Die Abzugsvorrichtung 28 kann an der zur Stabfördervorrichtung 6 gegenüberliegenden Seite der Stabschweißvorrichtung 7 angeordnet sein. Insbesondere kann vorgesehen sein, dass die Abzugsvorrichtung 28 ein Abzugsfördermittel 29 aufweist, welches gleich wie die Fördermittel 9 ausgebildet sein kann.

Fig. 3 zeigt in einer schematischen Draufsicht eine Mattenfertigungsanlage 30 in welcher die Mattenschweißanlage 1 integriert ist, wobei wiederum für gleiche Teile gleiche Bezugszeichen bzw. Bauteilbezeichnungen wie in den vorangegangenen Figuren verwendet werden. Um unnötige Wiederholungen zu vermeiden, wird auf die detaillierte Beschreibung in den vorangegangenen Figuren hingewiesen bzw. Bezug genommen.

Die Mattenfertigungsanlage 30 umfasst eine Aufnahme für mehrere Rohmaterialrollen 31 auf welchen das Rohmaterial der Metallstäbe 5, insbesondere der Längsstäbe 3 bzw. Querstäbe 4 aufgerollt ist. Der Metallstab 5 wird von der Rohmaterialrolle 31 abgezogen und in einer Richtanlage 32 geradegerichtet. In einer Ablängvorrichtung 33 werden dann die einzelnen Längsstäbe 3 bzw. Querstäbe 4 entsprechend ihrer vorgesehenen Länge abgelängt. Die einzelnen Längsstäbe 3 bzw. Querstäbe 4 werden in einem Stabmagazin 34 aufgenommen, wo sie vereinzelt und zur weiteren Verarbeitung bereitgestellt werden können. Anschließend können die einzelnen Längsstäbe 3 bzw. Querstäbe 4 mittels dem Hebemittel 25 vom Stabmagazin 34 zur Stabfördervorrichtung 6 bzw. zur Querstabfördervorrichtung 23 transportiert werden. Dort können sie, wie schon beschrieben, mittels der Mattenschweißanlage 1 zu einer Bewehrungsmatte 2 verschweißt werden.

Fig. 4 zeigt ein Ausführungsbeispiel eines erfindungsgemäßen Fördermittels 9 in einer perspektivischen Ansicht. Zur übersichtlichen Darstellung wurde das Fördermittel 9 mit einer geringen Breite dargestellt. Es ist jedoch selbstverständlich, dass das Fördermittel 9 eine größere Breite aufweisen kann.

Wie aus Fig. 4 ersichtlich, ist vorgesehen, dass das Fördermittel 9 ein erstes Zugmittel 35 und ein zweites Zugmittel 36 umfasst, welche die erste Umlenkstation 10 bzw. die zweite Umlenkstation 11 umschlingen. In der Ansicht nach Fig. 4 ist aus Gründen der Übersichtlichkeit die zweite Umlenkstation 11 nicht dargestellt. Die erste Umlenkstation 10 und/oder die zweite Umlenkstation 11 können einen Antrieb aufweisen.

Die beiden Umlenkstationen 10, 11 sind in einem Abstand A 37 zueinander beabstandet. Weiters sind mehrere Auflageleisten 40 ausgebildet, welche sich in Querrichtung 16 des Fördermittels 9 erstrecken.

Der Übersichtlichkeit halber sind in Fig. 4 nur zwei der Auflageleisten 40 dargestellt, es sei jedoch erwähnt, dass üblicherweise eine Vielzahl von Auflageleisten 40 in einem periodischen Abstand zueinander angeordnet sind. Die Auflageleisten 40 sind jeweils mit dem ersten Zugmittel 35 und mit dem zweiten Zugmittel 36 gekoppelt bzw. mit diesem verbunden.

Im vorliegenden Ausführungsbeispiel ist vorgesehen, dass das erste Zugmittel 35 bzw. das zweite Zugmittel 36 als Gliederkette 41 ausgebildet sind. Hierbei sind ein erstes Zahnrad 38 und ein zweites Zahnrad 39 vorgesehen, welche zur Umlenkung des ersten Zugmittels 35 bzw. des zweiten Zugmittels 36 dienen. Die beiden Zahnräder 38, 39 sind an einer Welle 42 angeordnet, mittels welcher die beiden Zahnräder 38, 39 miteinander drehmomentengekoppelt sind. Die beiden Zahnräder 38, 39 und somit auch die beiden Zugmittel 35, 36 sind in einem Abstand B 43 zueinander angeordnet. Die Länge der Auflageleiste 40 beträgt somit zumindest die des Abstandes B 43.

In einem weiteren, nicht dargestellten Ausführungsbeispiel kann auch vorgesehen sein, dass das erste Zugmittel 35 bzw. das zweite Zugmittel 36 beispielsweise durch einen umlaufenden Zahnriemen gebildet ist. In einer weiteren Alternative kann vorgesehen sein, dass das erste Zugmittel 35 bzw. das zweite Zugmittel 36 durch ein umlaufendes Seil gebildet werden.

Wie aus Fig. 4 weiters ersichtlich, kann vorgesehen sein, dass an zumindest einzelnen Gliedern 44 der Gliederkette 41 eine oder mehrere Befestigungslaschen 45 ausgebildet sind, wobei die Auflageleisten 40 mittels Befestigungsmittel 46 mit den Befestigungslaschen 45 gekoppelt sein können. Die Befestigungsmittel 46 können hierbei in Form von Schrauben ausgeführt sein. Natürlich ist es auch denkbar, dass die Auflageleisten 40 durch eine sonstige Verbindung mit den Befestigungslaschen 45 gekoppelt sein können. Weiters ist es auch denkbar, dass die Auflageleisten 40 mittels Klemmen mit den einzelnen Gliedern 44 der Gliederkette 41 verbunden sein können. In wieder einer anderen Ausführungsvariante ist es auch denkbar, dass die Auflageleisten 40 mittels einer Schweißverbindung mit den Befestigungslaschen 45 gekoppelt sein können.

Wie aus Fig. 4 weiters ersichtlich, kann vorgesehen sein, dass die Auflageleisten 40 U-förmig ausgebildet sind, wobei eine Basis 47 ausgebildet ist, an welche zwei Schenkel 48 anschließen. Die Basis 47 kann zur Befestigung der Auflageleisten 40 an den Zugmitteln 35, 36 dienen. Insbesondere kann vorgesehen sein, dass die Basis 47 den beiden Zugmitteln 35, 36 zugewandt ist. Die Schenkel 48 können die Auflagefläche 26 zur Aufnahme der Metallstäbe 5 aufweisen.

Insbesondere kann vorgesehen sein, dass an den Schenkeln 48 der Auflageleiste 40 Positionierkerben 49 ausgebildet sind, welche zur Aufnahme der Metallstäbe 5 dienen. Die Positionierkerben 49 können in einem Rasterabstand 50 relativ zueinander beabstandet sein. Der Rasterabstand 50 wird vorzugsweise so gewählt, dass eine möglichst große Anzahl an verschiedenen Bewehrungsmatten 2 mit unterschiedlichen Teilungen an der Auflageleiste 40 aufgenommen werden können.

Weiters ist an der Auflageleiste 40 zumindest ein Magnet 51 vorgesehen, welcher zum Fixieren der Metallstäbe 5 dient. Der Magnet 51 kann insbesondere zwischen den beiden Schenkeln 48 der Auflageleiste 40 angeordnet sein. Insbesondere kann vorgesehen sein, dass der Magnet 51 an der Basis 47 befestigt ist.

In einem Ausführungsbeispiel kann vorgesehen sein, dass der Magnet 51 mittels einem Kunstharz zwischen die beiden Schenkel 48 eingegossen ist.

Weiters kann vorgesehen sein, dass mehrere Magnete 51 in Querrichtung 16 zueinander beabstandet an der Auflageleiste 40 angeordnet sind. Insbesondere kann hierbei vorgesehen sein, dass je Positionierkerbe 49 ein Magnet 51 ausgebildet ist.

In einer alternativen Ausführungsvariante kann auch vorgesehen sein, dass ein Magnet 51 vorgesehen ist, welcher sich über den gesamten Bereich der Positionierkerben 49 erstreckt.

Wenn das Fördermittel 9 eine geringe Breite aufweist, so können zwei Zugmittel 35, 36 ausreichend sein.

In einem weiteren, nicht dargestellten Ausführungsbeispiel kann auch vorgesehen sein, dass über die Breite der Stabfördervorrichtung 6 verteilt, mehrere Zugmittel 35, 36 ausgebildet sind. Zwischen den einzelnen Zahnrädern 38, 39 kann an der Welle 42 eine Lagerung 52 ausgebildet sein. Alternativ oder zusätzlich kann auch außenliegend zu den Zahnrädern 38, 39 an der Welle 42 eine Lagerung 52 ausgebildet sein.

Fig. 5 zeigt eine Seitenansicht eines weiteren Ausführungsbeispiels eines Fördermittels 9. Wie aus Fig. 5 ersichtlich, kann vorgesehen sein, dass das erste Zahnrad 38 der ersten Umlenkstation 10 und das erste Zahnrad 38 der zweiten Umlenkstation 11 bzw. das zweite Zahnrad 39 der ersten Umlenkstation 10 und das zweite Zahnrad 39 der zweiten Umlenkstation 11 auf einem Niveau angeordnet sind und somit eine Achsebene 53 ausbilden.

Weiters ist eine Unterlagsleiste 54 ausgebildet, welche zwischen dem ersten Zahnrad 38 der ersten Umlenkstation 10 und dem ersten Zahnrad 38 der zweiten Umlenkstation 11 bzw. zwischen dem zweiten Zahnrad 39 der ersten Umlenkstation 10 und dem zweiten Zahnrad 39 der zweiten Umlenkstation 11 angeordnet ist.

Die Unterlagsleiste 54 ist kann derart positioniert, dass das erste Zugmittel 35 bzw. das zweite Zugmittel 36 im Bereich zwischen den ersten Zahnrädern 38 bzw. zwischen den zweiten Zahnrädern 39 an der Unterlagsleiste 54 aufliegen und somit in diesem Bereich mittels der Unterlagsleiste 54 angehoben werden.

Erfindungsgemäß ist das Zugmittel 35, 36 im Bereich der Unterlagsleiste 54 in einem ersten Abstand 55 von der Achsebene 53 beabstandet angeordnet. Im Bereich des Zahnrades 38, 39 ist das Zugmittel 35, 36 in einem zweiten Abstand 56 von der Achsebene 53 beabstandet angeordnet.

Der erste Abstand 55 ist größer als der zweite Abstand 56. Mit anderen Worten ausgedrückt, werden die Zugmittel 35, 36 mittels der Unterlagsleisten 54 gegenüber den Zahnrädern 38, 39 von der Achsebene 53 abgehoben.

Durch diese Maßnahme kann unterbunden werden, dass beim Umlauf der Auflageleisten 40 am Übergang zum Zahnrad 38, 39 nicht durch die Umlenkung der Auflageleiste 40 ein Schenkel 48 abgehoben wird, wodurch der Metallstab 5 angehoben werden würde. Somit kann durch diese Maßnahme ein unerwünschtes Anheben der Metallstäbe 5 im Bereich der Zahnräder 38, 39 unterbunden werden.

Insbesondere kann vorgesehen sein, dass an der Unterlagsleiste 54 eine Anschrägung 57 ausgebildet ist, welche für einen sanften Übergang des Zugmittels 35, 36 zwischen dem Zahnrad 38, 39 und der Unterlagsleiste 54 dient.

Der beschriebene Aufbau des Fördermittels 9 kann zusätzlich zur Stabfördervorrichtung 6 auch bei der Abzugsvorrichtung 28 respektive dem Abzugsfördermittel 29 bzw. bei der Querstabfördervorrichtung 23 ausgebildet sein.

Weiters ist es natürlich auch denkbar, dass sonstige Fördervorrichtungen das beschriebene Fördermittel 9 aufweisen.

Fig. 6 zeigt eine perspektivische Ansicht eines Ausführungsbeispiels einer Stabfördervorrichtung 6 mit mehreren hintereinander angeordneten Fördermitteln 9.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr ist der Schutzbereich durch die Ansprüche bestimmt. Die Beschreibung und die Zeichnungen sind zur Auslegung der Ansprüche heranzuziehen.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenliste

| | | | |
|---|---|---|---|
| 1 | Mattenschweißanlage | 30 | Mattenfertigungsanlage |
| 2 | Bewehrungsmatte | 31 | Rohmaterialrolle |
| 3 | Längsstab | 32 | Richtanlage |
| 4 | Querstab | 33 | Ablängvorrichtung |
| 5 | Metallstab | 34 | Stabmagazin |
| 6 | Stabfördervorrichtung | 35 | erstes Zugmittel |
| 7 | Stabschweißvorrichtung | 36 | zweites Zugmittel |
| 8 | Querstablegevorrichtung | 37 | Abstand A |
| 9 | Fördermittel | 38 | erstes Zahnrad |
| 10 | erste Umlenkstation | 39 | zweites Zahnrad |
| 11 | zweite Umlenkstation | 40 | Auflageleiste |
| 12 | Zugmittel | 41 | Gliederkette |
| 13 | Förderrichtung Fördermittel | 42 | Welle |
| 14 | Portal | 43 | Abstand B |
| 15 | Schweißkopf | 44 | Glied |
| 16 | Querrichtung | 45 | Befestigungslasche |
| 17 | Gelenkarmroboter | 46 | Befestigungsmittel |
| 18 | Greifkopf | 47 | Basis |
| 19 | Greifer | 48 | Schenkel |
| 20 | Abstand G | 49 | Positionierkerbe |
| 21 | Profilschiene | 50 | Rasterabstand |
| 22 | Abstandhalter | 51 | Magnet |
| 23 | Querstabfördervorrichtung | 52 | Lagerung |
| 24 | Förderrichtung Querstabfördervorrichtung | 53 | Achsebene |
| | | 54 | Unterlagsleiste |
| 25 | Hebemittel | 55 | erster Abstand |
| 26 | Auflagefläche | 56 | zweiter Abstand |
| 27 | Basis | 57 | Anschrägung |
| 28 | Abzugsvorrichtung | | |
| 29 | Abzugsfördermittel | | |

## Patentansprüche

1. Bewehrungsstahlstabfördervorrichtung (6) mit einem Fördermittel (9) umfassend eine erste Umlenkstation (10) und eine zweite Umlenkstation (11), welche in Förderrichtung (13) in einem Abstand "A" (37) zueinander beabstandet angeordnet sind, wobei ein erstes Zugmittel (35) und ein zweites Zugmittel (36) ausgebildet sind, wobei das erste Zugmittel (35) und das zweite Zugmittel (36) in Querrichtung (16) in einem Abstand B (43) zueinander beabstandet zwischen der ersten Umlenkstation (10) und der zweiten Umlenkstation (11) gespannt sind und wobei mehrere Auflageleisten (40) ausgebildet sind, welche sich in Querrichtung (16) erstrecken und mit dem ersten Zugmittel (35) und mit dem zweiten Zugmittel (36) gekoppelt sind, und zur Aufnahme von zumindest zwei nebeneinander angeordneten Metallstäben (5) dienen, wobei in zumindest drei der Auflageleisten (40) jeweils zumindest ein Magnet (51) zum Fixieren der Metallstäbe (5) ausgebildet ist, und wobei das Fördermittel (9) eine Unterlagsleiste (54) für die Zugmittel (35, 36) aufweist, wobei die Unterlagsleiste (54) zwischen den beiden Umlenkstationen (10, 11) angeordnet ist, und wobei im Bereich der Unterlagsleiste (54) ein erster Abstand (55) des Zugmittels (35, 36) von einer Achsebene (53) größer ist, als ein zweiter Abstand (56) des Zugmittels (35, 36) von der Achsebene (53) im Bereich der Umlenkstationen (10, 11).

2. Stabfördervorrichtung (6) nach Anspruch 1, **dadurch gekennzeichnet, dass** zumindest zwei Magnete (51) an zumindest einer der Auflageleisten (40) ausgebildet sind, welche in Querrichtung (16) zueinander beabstandet sind.

3. Stabfördervorrichtung (6) nach Anspruch 1 oder 2, **dadurch gekennzeichnet, dass** die Zugmittel (35, 36) in Form einer Gliederkette (41) ausgebildet sind.

4. Stabfördervorrichtung (6) nach Anspruch 3, **dadurch gekennzeichnet, dass** zumindest einzelne Glieder (44) der Gliederkette (41) eine Befestigungslasche (45) zum Verbinden mit der Auflageleiste (40) mittels eines Befestigungsmittels (46) aufweisen.

5. Stabfördervorrichtung (6) nach einem der vorhergehenden Ansprüche, **dadurch gekennzeichnet, dass** die Auflageleisten (40) eine Basis (47) und zwei U-Förmig an die Basis (47) anschließende Schenkel (48) aufweisen, wobei die Auflageleisten (40) an deren Basis (47) mit den Zugmitteln (35, 36) gekoppelt sind und an deren Schenkel (48) zur Aufnahme der Metallstäbe (5) ausgebildet sind.

6. Stabfördervorrichtung (6) nach Anspruch 5, **dadurch gekennzeichnet, dass** an den Schenkeln (48) in einem Rasterabstand (50) mehrere Positionierkerben (49) zur Aufnahme der Metallstäbe (5) ausgebildet sind.

7. Stabfördervorrichtung (6) nach Anspruch 6, **dadurch gekennzeichnet, dass** je Positionierkerbe (49) ein Magnet (51) vorgesehen ist.

8. Stabfördervorrichtung (6) nach einem der vorhergehenden Ansprüche, **dadurch gekennzeichnet, dass** die erste Umlenkstation (10) und die zweite Umlenkstation (11) jeweils ein erstes Zahnrad (38) zur Aufnahme des ersten Zugmittels (35) und ein zweites Zahnrad (39) zur Aufnahme des zweiten Zugmittels (36) aufweisen, wobei die beiden Zahnräder (38, 39) jeweils mittels einer Welle (42) miteinander gekoppelt sind.

9. Mattenschweißanlage (1) zum Herstellen von Bewehrungsmatten (2) mit einer Bewehrungsstahlstabfördervorrichtung (6), einer Querstablegevorrichtung (8) und einer Stabschweißvorrichtung (7), **dadurch gekennzeichnet, dass** die Bewehrungsstahlstabfördervorrichtung (6) nach einem der vorhergehenden Ansprüche ausgebildet ist.

## Claims

1. Reinforcing steel bar conveying device (6) with a conveying means (9) comprising a first deflection station (10) and a second deflection station (11), which are arranged at a distance A (37) from one another in the conveying direction (13), **characterized in that** a first pulling means (35) and a second pulling means (36) are formed, the first traction means (35) and the second traction means (36) being tensioned at a distance B (43) from one another in the transverse direction (16) between the first deflection station (10) and the second deflection station (11), and a plurality of support strips (40) being formed which extend in the transverse direction (16) and are coupled to the first traction means (35) and to the second traction means (36), and serve to receive at least two metal rods (5) arranged next to one another, at least one magnet (51) for fixing the metal rods (5) being formed in each of at least three of the support strips (40), and the conveying means (9) having a support strip (54) for the pulling means (35, 36), wherein the support strip (54) is arranged between the two deflection stations (10, 11), and wherein in the region of the support strip (54) a first distance (55) of the pulling means (35, 36) from an axis plane (53) is greater than a second distance (56) of the pulling means (35, 36) from the axis plane (53) in the region of the deflection stations (10, 11).

2. Rod conveyor device (6) according to claim 1, **characterized in that** at least two magnets (51) are formed on at least one of the support strips (40), which are spaced apart from one another in the transverse direction (16).

3. Rod conveyor device (6) according to claim 1 or 2, **characterized in that** the traction means (35, 36) are designed in the form of a link chain (41).

4. Rod conveyor device (6) according to claim 3, **characterized in that** at least individual links (44) of the link chain (41) have a fastening lug (45) for connection to the support strip (40) by means of a fastening means (46).

5. Rod conveyor device (6) according to one of the preceding claims, **characterized in that** the support strips (40) have a base (47) and two legs (48) adjoining the base (47) in a U-shape, the support strips (40) being coupled at their base (47) to the pulling means (35, 36) and being designed at their legs (48) for receiving the metal rods (5).

6. Rod conveyor device (6) according to claim 5, **characterized in that** a plurality of positioning notches (49) for receiving the metal rods (5) are formed on the legs (48) at a grid spacing (50).

7. Rod conveyor device (6) according to claim 6, **characterized in that** one magnet (51) is provided for each positioning notch (49).

8. Rod conveyor device (6) according to one of the preceding claims, **characterized in that** the first deflection station (10) and the second deflection station (11) each have a first gearwheel (38) for receiving the first traction means (35) and a second gearwheel (39) for receiving the second traction means (36), the two gearwheels (38, 39) being coupled to one another in each case by means of a shaft (42).

9. Mesh welding installation (1) for producing reinforcing meshes (2) with a reinforcing steel bar conveying device (6), a transverse bar placing device (8) and a bar welding device (7), **characterized in that** the reinforcing steel bar conveying device (6) is designed according to one of the preceding claims.

## Revendications

1. Dispositif de transport de barres d'acier d'armature (6) avec un moyen de transport (9) comprenant une première station de déviation (10) et une deuxième station de déviation (11), qui sont disposées à une distance "A" (37) l'une de l'autre dans la direction de transport (13), **caractérisé en ce qu'**un premier moyen de traction (35) et un deuxième moyen de traction (36) sont formés, le premier moyen de traction (35) et le second moyen de traction (36) sont tendus à une distance B (43) l'un de l'autre dans la direction transversale (16) entre la première station de déviation (10) et la seconde station de déviation (11), et plusieurs bandes de support (40) sont formées, qui s'étendent dans la direction transversale (16) et sont couplées au premier moyen de traction (35) et au second moyen de traction (36), et servent à recevoir au moins deux tiges métalliques (5) disposées l'une à côté de l'autre, au moins un aimant (51) pour fixer les tiges métalliques (5) étant formé dans chacune d'au moins trois des bandes de support (40), et le moyen de transport (9) ayant une bande de support (54) pour les moyens de traction (35, 36), dans lequel la bande de support (54) est disposée entre les deux stations de déviation (10, 11), et dans lequel, dans la zone de la bande de support (54), une première distance (55) des moyens de traction (35, 36) par rapport à un plan d'axe (53) est supérieure à une deuxième distance (56) des moyens de traction (35, 36) par rapport au plan d'axe (53) dans la zone des stations de déviation (10, 11).

2. Dispositif transporteur à tige (6) selon la revendication 1, **caractérisé par le fait qu'**au moins deux aimants (51) sont formés sur au moins une des bandes de support (40), qui sont espacées l'une de l'autre dans la direction transversale (16).

3. Dispositif transporteur à tige (6) selon la revendication 1 ou 2, **caractérisé par le fait que** les moyens de traction (35, 36) sont conçus sous la forme d'une chaîne à maillons (41).

4. Dispositif transporteur à barres (6) selon la revendication 3, **caractérisé par le fait qu'**au moins certains maillons (44) de la chaîne de maillons (41) ont une patte de fixation (45) pour la connexion à la bande de support (40) au moyen d'un dispositif de fixation (46).

5. Dispositif transporteur de tiges (6) selon l'une des revendications précédentes, **caractérisé en ce que** les bandes de support (40) ont une base (47) et deux pattes (48) attenantes à la base (47) en forme de U, les bandes de support (40) étant couplées à leur base (47) aux moyens de traction (35, 36) et étant conçues à leurs pattes (48) pour recevoir les tiges métalliques (5).

6. Dispositif transporteur de tiges (6) selon la revendication 5, **caractérisé en ce que** plusieurs encoches de positionnement (49) pour recevoir les tiges métalliques (5) sont formées sur les pieds (48) à un espacement de grille (50).

7. Dispositif transporteur à tige (6) selon la revendication 6, **caractérisé par le fait qu'**un aimant (51) est prévu pour chaque encoche de positionnement (49).

8. Dispositif transporteur à tige (6) selon l'une des revendications précédentes, **caractérisé en ce que** la première station de renvoi (10) et la seconde station de renvoi (11) comportent chacune une première roue dentée (38) pour recevoir les premiers moyens de traction (35) et une seconde roue dentée (39) pour recevoir les seconds moyens de traction (36), les deux roues dentées (38, 39) étant chacune couplées l'une à l'autre par l'intermédiaire d'un arbre (42).

9. Installation de soudage de treillis (1) pour la production de treillis d'armature (2) avec un dispositif de transport de barres d'acier d'armature (6), un dispositif de placement transversal de barres (8) et un dispositif de soudage de barres (7), **caractérisée par le fait que** le dispositif de transport de barres d'acier d'armature (6) est conçu selon l'une des revendications précédentes.
